# EUROPÄISCHE PATENTSCHRIFT

(11) **EP 1 981 791 B1**
(45) Veröffentlichungstag und Bekanntmachung des Hinweises auf die Patenterteilung: **05.01.2011**
(21) Anmeldenummer: 07801404.0
(22) Anmeldetag: 25.01.2007
(51) Int. Cl.: B65H 23/04, B41F 13/02

(54) **VORRICHTUNG UND VERFAHREN ZUM MESSEN UND EINSTELLEN DER BAHNSPANNUNG ZWISCHEN FARBWERKEN EINER MEHRFARBENMASCHINE**
DEVICE AND METHOD FOR MEASURING AND SETTING THE WEB TENSION BETWEEN INKING STATIONS OF A MULTICOLOR PRESS
DISPOSITIF ET PROCÉDÉ DE MESURE ET DE RÉGLAGE DE LA TENSION DE BANDE ENTRE DES MÉCANISMES D'ENCRAGE D'UNE MACHINE D'IMPRESSION POLYCHROME

(30) Priorität: 31.01.2006 DE 102006004307
(43) Veröffentlichungstag der Anmeldung: 22.10.2008
(73) Patentinhaber: Windmöller & Hölscher KG, 49525 Lengerich (DE)
(72) Erfinder: LODDENKÖTTER, Manfred, 49477 Ibbenbüren (DE)
(74) Vertreter: Schneider, Bernd
(86) Internationale Anmeldenummer: PCT/EP2007/000845
(87) Internationale Veröffentlichungsnummer: WO 2007/144031

(56) Entgegenhaltungen:
- EP-A2- 0 914 944
- WO-A-00/34042
- US-A- 3 806 012
- US-A- 4 214 524
- US-A- 4 417 516
- US-A- 5 269 222

## Beschreibung

Die Erfindung betrifft eine Vorrichtung und ein Verfahren zum Messen und Einstellen der Bahnspannung zwischen Farbwerken einer Mehrfarbenrotationsdruckmaschine, wie sie in den Ansprüchen 1 und 2 skizziert ist.

An Mehrfarbenrotationsdruckmaschlnen werden häufig Einstellungen verändert. Nach der Vornahme solcher Änderungen druckt die Druckmaschine häufig Makulatur oder zumindest Druckbilder mit eingeschränkter Qualität.
Es hat sich gezeigt, dass diejenigen Änderungen, die einen Einfluss auf die Bahnspannung zwischen Farbwerken der Mehrfarbenmaschine haben, besonders lange Einfluss auf die Druckqualität haben.
Daher werden im Rahmen dieser Druckschrift unter dem Begriff "Einstellungen" Druckparameter verstanden, die einen Einfluss auf die Bahnspannung zwischen Farbwerken der Mehrfarbenmaschine haben.
Solche Einstellungen können während eines laufenden Druckauftrages geändert werden. Zu solchen während des Druckprozesses vorgenommenen Einstellungen gehört die Anstellung der Druckwalzen oder die Veränderung der Druckgeschwindigkeit. Unter Einstellungen im vorgenannten Sinn werden jedoch auch die allfällige vorwiegend mechanischen Maßnahmen beim Andrucken verstanden. In diesem Zusammenhang spielen wieder das Anstellen, der Druckbeginn und das Vorregistern eine besonders große Rolle. An Druckmaschinen sind als Vorrichtungen zum Messen der Bahnspannung unter anderem Messwalzen bekannt, bei denen die Kraft, welche der Bahnzug auf die Achse der Walze ausübt, messbar ist. Möglichkeiten, die Bahnspannung zu messen, bestehen auch über die Messung des Drehmomentes von Walzen, die die Bedruckstoffbahn transportieren. Des Weiteren ist bekannt, die Bahnspannung, die in einer Druckmaschine herrscht, beim Andrucken durch eine Ansteuerung der An- und Abwicklung beziehungsweise des Ein- und Auszugs zu beeinflussen.
In diesem Zusammenhang ist auch bekannt geworden, das Längsregister zu Messen und die Bahnspannung beim Auftreten von Registerfehlern zu ändern. Die betreffende in der WO 00/34042 A vorgestellte Druckmaschine umfasst auch Vorrichtungen zur Messung der Bahnspannung.

Die Aufgabe der vorliegenden Erfindung besteht darin, eine Vorrichtung und ein Verfahren vorzuschlagen, bei dem weniger Makulatur oder Druckbilder eingeschränkter Qualität gedruckt werden. Hierin liegt ein ständiges Zeil des Druckmaschinenbaus.

Die Aufgabe wird jeweils durch die Merkmalskombination der Ansprüche 1 und 2 gelöst.

Die vorliegende Erfindung beruht auf der Erkenntnis, dass sich eine spezielle Bahnspannung zwischen zwei Farbwerken ausprägt, sobald die das Druckbild tragenden Zylinder gegen die Gegendnrckzylinder angestellt werden. Die das Druckbild tragenden Zylinder sind hierbei diejenigen Zylinder, die das Druckbild durch das Abrollen auf der Bedruckstoffbahn auf dieselbe übertragen. Dies ist zumeist der Druckplattenzylinder, bei einigen Ausprägungen des Offsetdrucks jedoch auch der Gummizylinder.
Es hat sich gezeigt, dass die spezielle Bahnspannung zwischen den Druckwerken infolge der oben definierten Einstellprozesse (also auch durch das Anstellen der das Druckbild tragenden Zylinder) einer sich von selbst einstellenden Anpassung unterliegt. In der Sprache dieser Druckschrift besteht zwischen den beiden betreffenden Druckwerken ein instationärer Bahnlaufzustand. Nach einer gewissen Zeit endet der automatische Anpassungsprozess der Bahnspannung und die Bahnspannung ändert sich pro Zeiteinheit entweder nur noch innerhalb gewisser Toleranzwerte oder sie schwankt lediglich um einen Durchschnittswert. Dieser Zustand wird im Folgenden stationärer Bahnlaufzustand genannt.
Die oben erwähnten Qualitätseinbußen in Folge der Einstellprozesse kommen vor allem zustande, während instationäre Bahnlaufzustände zu verzeichnen sind. Die damit verbundenen Bahnspannungsschwankungen verändern unter anderem das Längsregister einer Druckmaschine, da Bahnspannung eben auch zu Bahndehnung führt und die sich ändernde Bahnlänge Registerfehler verursacht, die dann aufgrund der aufgetretenen Fehler durch Registerregelung ausgeglichen werden müssen. Durch die Änderung der Bahndehnung können Druckbilder jedoch auch verzerrt dargestellt werden. Insbesondere nach dem Andrucken kann es sehr lange dauern, bis sich zwischen allen Druckwerken einer Mehrfarbenrotationsdruckmaschine stationäre Bahnlaufzustände ausprägen.
Diesem Umstand trägt die vorliegende Erfindung Rechnung, indem sie zunächst vorschlägt, dass
- zumindest ein Messmittel Messwerte zu der Bahnspannung zwischen zwei Farbwerken aufzeichnet,
- und dass zumindest ein Einstellmittel die Bahnspannung zwischen den Druckbereichen dieser zwei Farbwerke aufgrund der Messwerte einstellt,
- wobei eine Steuervorrichtung verwendet wird, die aufgrund der Messwerte des zumindest einen Messmittels das zumindest eine Einstellmittel ansteuert.

Auf diese Weise kann die Dauer der instationären Zustände verkürzt und damit das Anfallen von Bedruckstoff minderer Qualität herabgesetzt werden.

Nun schlägt die Erfindung zusätzlich vor, dass
- die das Druckbild tragenden Zylinder (Fₙ) vor dem Einstellvorgang vorpositioniert werden, wobei diese Vorpositionierung vorzugsweise vorgenommen wird, während der betreffende, das Druckbild tragende Zylinder von der Bahn (3) abgehoben ist.
- die das Druckbild tragenden Zylinder (Fₙ) vor dem Einstellvorgang um den Winkelbetrag (α) vorpositioniert werden, der zu der Einstellung der Bahnspannung notwendig ist,
- wobei das Vorzeichen der Vorpositionierung (α) und der Einstellung (-a) unterschiedlich ist.

Es ist nämlich möglich, die Bahnspannung zwischen zwei Farbwerken zu beeinflussen, indem die das Druckbild tragenden Walzen der benachbarten Druckwerke so bewegt werden, dass sich ihre Winkellage relativ zueinander ändert. Es ist vorteilhaft, aber nicht unabdingbar, diese Druckwalzen vorzupositionieren, wenn sie von der Bedrucksstoffbahn abgehoben sind. Dies ist insbesondere beim Vorregistern von Vorteil. Wenn diese Vorpositionierung vom Betrag her der späteren Einstellbewegung entspricht und vom Vorzeichen her der Einstellbewegung entgegengesetzt ist (andere Drehrichtung), dann kann das vorher eingestellte Längsregister erhalten bleiben.
Besonders vorteilhaft ist das erfindungsgemäße Verfahren beim Vorregistern einzusetzen. Besonders zu erwähnen ist in diesem Zusammenhang das Vorregisterverfahren nach der Druckschrift WO 20041048093 A2. Hier wird ein Verfahren vorgestellt, das sich besonders gut zum Vorregistern eignet. Bei diesem Verfahren wird die Bedruckstoffbahn mit einer Markierung versehen, die auf der Bedruckstoffbahn durch die verschiedenen Farbwerke der Maschine hindurch transportiert wird. Den einzelnen Farbwerken sind hierbei Sensoren beliebiger Art zugeordnet, die die Passage der Markierung aufzeichnen. Aus der Auswertung der Messwerte (insbesondere wann passiert die Markierung welches Farbwerk) kann die Maschinensteuerung Informationen ableiten, die zur Registerung - vorzugsweise Vorregisterung - geeignet sind. Die Lehre der vorgenannten Druckschrift in Bezug auf alle Bestandteile des skizzierten Registerverfahrens-Verfahrensablauf, Arten der Markierung, der Sensoren beziehungsweise Messverfahren usw. - werden als Bestandteil dieser Anmeldung angesehen. Ein Rückgriff auf diese Gegenstände zur Ergänzung der vorliegenden Erfindung wird vorbehalten.
Eine Steuervorrichtung im Sinne der vorliegenden Druckschrift kann in jeder beliebigen Kombination aus Soft- und oder Hardwaremerkmalen bestehen, die die genannten Steuerbefehle generieren kann.
Dem Steuermodul können auch Richtwerte bekannt sein, die die Bahnspannung im stationären Zustand einnehmen soll. Vor dem Hintergrund dieser Richtwerte und aktueller, im instationäre Zustand aufgezeichneter Messwerte, kann die Maschinensteuerung - sprich die Steuervorrichtung - ermitteln, um welche Einstellbeträge sie mit Hilfe der Einstellmittel die Bahnspannung beeinflusst. Hierbei kann die Steuervorrichtung die Spezifikation des gerade anstehenden Druckauftrages zugrundelegen. Hierzu zählen Material, Materialdicke, Temperatur des Materials, Elastizitätsmodul des Materials usw.
Angesichts dieser Informationen kann die Steuervorrichtung mit Hilfe eines Kalkulationsmoduls - das ebenfalls als beliebige Soft- oder Hardware vorliegen kann - beispielsweise unter Zugrundelegung physikalischer Zusammenhänge - wie des Hook'schen Gesetzes - die Einstelliaeträge ermitteln. Statt oder in Ergänzung zu vorgegebenen Richtwerten für eine im stationären Zustand herrschende Bahnspannung können in empirischer Weise an derselben Druckmaschine und möglichst bei einem gleichen oder ähnlichen Druckauftrag gewonnen werden. In diesem Zusammenhang ist es vorteilhaft, wenn die Parameter des Druckauftrages und die zugehörigen Bahnspannungswerte und/oder Einstellbeträge zur Erreichung der stationären Bahnspannung einander zugeordnet und gespeichert werden. Die betreffenden Daten können die Form einer Kalibriertabelle haben und sie könnten auch in einem Speichermodul in direktem Zugriff der Steuerungsvorrichtung stehen oder zumindest von einem Maschinenbediener, der sich der Steuervorrichtung bedient, dort abgerufen werden.
Eine weitere Möglichkeit, das erfindungsgemäße Verfahren durchzuführen und auf diese Weise überhaupt erst empirische Werte zu gewinnen, besteht darin, dass die zumindest eine Messvorrichtung vor dem ersten Steuervorgang der Steuervorrichtung meldet, welches Vorzeichen die sich von selbst einstellende Bahnspannungsänderung hat. Daraufhin steuert die Steuervorrichtung das zumindest eine Einstellmittel so an, dass sich eine weitere gesteuerte Bahnspannungsänderung mit diesem Vorzeichen um einen vorgegebenen Betrag ergibt. Diese Vorgehensweise wird solange wiederholt, bis sich das Vorzeichen der sich von selbst einstellenden Bahnspannungsänderung ändert, der Wert der im stationären Bahnspannungszustand herrschenden Bahnspannung also durchschritten ist.
Nachdem dies geschehen ist, werden entweder keine weiteren gesteuerten Bahnspannungsregelungen mehr vorgenommen, oder das Vorzeichen der gesteuerten Bahnspannungsänderung wird geändert. Bei der Ausgestaltung dieser "Tastfahrt" oder dieses "aktiven Annäherungsprozesses" an die im stationären Bahnspannungszustand herrschende Bahnspannung ist es von Vorteil, wenn der Betrag der gesteuerten Bahnspannungsänderung von der Geschwindigkeit der sich von selbst einstellenden Bahnspannungsänderung (Bahnspannungsänderung pro Zeiteinheit) abhängig gemacht wird. Bei einer schnellen Bahnspannungsänderung ist davon auszugehen, dass der zur Erreichung der stationären Bahnspannung (im stationären Bahnspannungszustand herrschenden Bahnspannung) zu ändernde Bahnspannungsbetrag noch groß ist. Bei niedriger Geschwindigkeit ist dieser Betrag gering. Regelt man den Betrag der gesteuerten Bahnspannungsänderung auf diese Weise, so dürfte dieser Betrag auch sukzessive kleiner werden, so dass der Betrag, um den die stationäre Bahnspannung durchschritten wird (Überschwingbetrag) gering bleibt: Ohne eine derartige Regelung des Betrages der jeweils zwischen den Messungen vorgenommenen gesteuerten Änderung des Bahnspannungsbetrages kann eine sukzessive Verkleinerung des Betrages der gesteuerten Bahnspannungsänderung auch automatisch vorgesehen werden.
Die Implementierung der Steuervorrichtung mit Steuerprogrammen, die die erwähnten vorteilhaften Einstellverfahren durchzuführen geeignet ist, ist von Vorteil. In der Regel wird die Bahnspannung zwischen zwei direkt benachbarten Druckwerken eingestellt werden. Insbesondere beim Andrucken ist es von Vorteil, wenn die zwischen zwei benachbarten Druckwerken gelegenen Druckbahnbereiche - auch Bahnführungsabschnitte genannt - sukzessive dem erfindungsgemäßen Verfahren unterzogen werden. Die bevorzugte Reihenfolge entspricht dem Transportweg der Bedruckstoffbahn.

Weitere Ausführungsbeispiele der Erfindung gehen aus der gegenständlichen Beschreibung und den Ansprüchen hervor.
Die einzelnen Figuren zeigen:
- Fig. 1: Seitenansicht einer Druckmaschine
- Fig. 2: Der normale Verlauf der Bahnspannung als Funktion der Zeit
- Fig. 2a: Der Anstellzustand zweier benachbarter Farbwerke zu einem ersten Zeitpunkt
- Fig.2b: Der Anstellzustand zweier benachbarter Farbwerke zu einem zweiten Zeitpunkt
- Fig. 2c: Der Anstellzustand zweier benachbarter Farbwerke zu einem dritten Zeitpunkt
- Fig. 3: Der Verlauf der Bahnspannung als Funktion der Zeit bei einer Tastfahrt
- Fig. 3a: Der Anstellzustand zweier benachbarter Farbwerke zu einem ersten Zeitpunkt
- Fig. 3b: Der Anstellzustand zweier benachbarter Farbwerke zu einem zweiten Zeitpunkt
- Fig. 4: Der Verlauf der Bahnspannung als Funktion der Zeit bei einem schnellen Einstellvorgang
- Fig. 4a: Der Anstellzustand zweier benachbarter Farbwerke zu einem ersten Zeitpunkt
- Fig. 4b: Der Anstellzustand zweier benachbarter Farbwerke zu einem zweiten Zeitpunkt

Fig. 1 zeigt eine in Reihenbauweise aufgebaute Tiefdruckmaschine in der Seitenansicht. Allgemein eignen sich die erfindungsgemäßen Verfahren besonders gut für die Anwendung bei in Reihenbauweise aufgebauten Maschinen, die oft auch als Ständermaschinen bezeichnet werden. Die Bedruckstoffbahn 3 wird von der Abwicklung 1 in Richtung des Pfeiles z der Druckmaschine zugeführt. Zunächst durchläuft sie das Gebiet des Pendelwalzensystems 2 und läuft dann zu dem Einzug 4. Besonders erwähnenswert ist in diesem Zusammenhang, dass sich zwischen dem Einzug 4 und dem Auszug 5 die Bahnspannung langfristig einstellen lässt. Allerdings handelt es sich bei dieser Einstellung nicht um eine Einstellung im Sinne der Erfindung, da eben nicht die Einstellung aufgrund von Messungen und Einstellungen zwischen den einzelnen Farbwerken D₁ bis D₄ erfolgt. Nur durch eine solche Einstellung kann gezielt und schnell Einfluss auf die Bahnspannung in einem Bahnspannungsabschnitt Aₙₘ genommen werden. Nachdem die Bedruckstoffbahn 3 den Einzug 4 passiert hat, läuft sie an der ersten Bahnspannungsmesswalze M_{0.1} vorbei. Daraufhin gelangt sie in das Gebiet des ersten Druckwerkes D₁, das mit dem Presseur P₁ und dem Formzylinder F₁ ausgestattet ist. Nach dem Durchlaufen der zugehörigen Druckzone zwischen den beiden vorgenannten Zylindern durchläuft die Bahn 3 eine angedeutete Trocknungseinheit TR₁, um erneut an eine Bahnspannungsmesswalze M_{1,2} vorbeigeführt zu werden. Schließlich erreicht die Bedruckstoffbahn das zweite Farbwerk D₂, welche eine zweite Druckzone aufweist. Zwischen den Walzenspalten der beiden ersten Druckwerke D₁ und D₂ befindet sich der erste Bahnführungsabschnitt A_{1,2}. Nach dem Verlassen der zweiten Druckzone gelangt demzufolge die Bedruckstoffbahn in den Bereich des zweiten Bahnführungsabschnittes A_{2,3}, der von der dritten Druckzone, die dem dritten Farbwerk D₃ zugeordnet ist, beendet wird.
Beim vorliegenden Ausführungsbeispiel einer Tiefdruckmaschine sind alle Farbwerke gleich ausgestattet, und es bedarf also keiner weiteren individuellen Beschreibung der weiteren Farbwerke D₃ und D₄.
Erwähnenswert ist lediglich, dass die Formzylinder F₃ und F₄ der Farbwerke D₃ und D₄ in der vorliegenden Darstellung in Fig. 1 in abgestelltem Zustand dargestellt sind. Das der Abwicklung 1 nachgeschaltete Pendelwalzensystem 2 und das der Aufwicklung 6 vorgeschaltete Pendelwalzensystem 7 haben die Funktion von Bahnspeichern, um die bereits oben erwähnten Bahnspannungsregulierungsvorgänge des Einzuges und des Auszuges zu erlauben, ohne Spannung auf die Abwicklung oder die Aufwicklung auszuüben. In Fig. 2 ist der Bahnspannungsverlauf f gegen die Zeit t aufgetragen. Dargestellt ist der Bahnspannungsverlauf, wie er sich einstellt, wenn ein normaler Andruckvorgang an einer Ständermaschine vorgenommen wird, und sich die Bahnspannung selbstständig, das heißt ohne zusätzliche Steuervorgänge der stationären Bahnspannung S annähert. Während des Zeitraumes T₁ ist in der betreffenden Maschine noch kein Druckzylinder an den zugehörigen Gegendruckzylinder angestellt. Daher wird die Bahnspannung ausschließlich von dem Einzug und dem Auszug bestimmt. Dieses Niveau hat den Wert A. Die abgestellten Druckwerke sind in Fig. 2a dargestellt.
In Fig. 2b ist dargestellt, wie die beiden Formzylinder an die zugehörigen Presseure P₁ und P₂ angestellt werden. Als Folge dieser Maßnahme ist in Fig. 2 ein sprunghafter Anstieg der Bahnspannung zu ersehen. Die Bahnspannung steigt extrem schnell von dem Ausgangswert A zu dem Maximalwert M an. In Folge des instationären Ausgleichsvorganges während des Zeitraumes T₂ fällt sie, ähnlich wie eine Zerfallsfunktion, auf den Wert der stationären Bahnspannung S ab. Während des Zeitraumes T₂ kommt es jedoch zum Drucken von Makulatur, da die Bahnspannung eben auch Auswirkungen auf die Bahndehnung hat und daher zu Schwierigkeiten, insbesondere bei der Registerhaltigkeit des Druckes zwischen den Druckwerken D₁ und D₂ führt. In Fig. 2c sind die beiden Druckwerke D₁ und D₂ gezeigt, wobei die beiden Formzylinder an ihre Presseure P₁ und P₂ angestellt sind. Dieser Zustand ist während des ganzen Zeitraums T₂ vorhanden.
Fig. 3 zeigt den Verlauf der Bahnspannung gegen die Zeit, wobei diesmal nach dem Anstellen der Druckwalzen die Bahnspannung in gesteuerter Weise an die stationäre Bahnspannung angepasst wird. Wie in Fig. 2 ist zunächst eine Zeitspanne T₁ mit einer Bahnspannung A zu verzeichnen. Wieder wird in dieser Zeitspanne T₁ die Bahnspannung lediglich durch Ein- und Auszug bestimmt. Das Anstellen der beiden Druckwalzen F₁ und F₂ an ihre jeweiligen Presseure P₁ und P₂ führt wieder zu einem schlagartigen Ansteigen der Bahnspannung.
Nach diesem Anstieg beginnt die instationäre Phase T₂, zunächst mit einem sich von selbst einstellenden Ausgleichsvorgang, was die Bahnspannung anbelangt. Durch diesen sich von selbst einstellenden Ausgleichsvorgang sinkt die Bahnspannung um einen Betrag M₁, der von der Bahnspannungsmesswalze M_{1,2} aufgezeichnet wird. Die aufgezeichneten Messwerte werden der Steuervorrichtung zugeführt, die daraufhin das Vorzeichen der sich selbst einstellenden Änderung ermitteln kann. Die Steuervorrichtung kann auch zwischen zwei Messpunkten MP_{A} und MP_{B} die Spannungsänderungen messen und über die Spannungsänderung pro Zeiteinheit die Geschwindigkeit der Bahnspannungsänderung ermitteln. Aufgrund der Kenntnis der Geschwindigkeit der Bahnspannungsänderung zwischen den Messpunkten MP_{A} und MP_{B} bestimmt die Steuervorrichtung den Hub beziehungsweise den Betrag der gesteuerten Bahnspannungsänderung H₁, dessen Vorzeichen sie bereits ermittelt hat. Nach der gesteuerten Bahnspannungsänderung um den Betrag H₁ wiederholt die Messvorrichtung M_{1,2} die Messung zwischen den Messpunkten MP_{C} und MP_{D} und misst hierbei die sich von selbst einstellende Bahnspannungsänderung M₂. Wieder kann die Steuervorrichtung aus den Messpunkten MP_{C} und MP_{D} das Vorzeichen und den Betrag der sich von selbst einstellenden Bahnspannungsänderung M₂ ermitteln. Aus diesen Daten ist wieder die Geschwindigkeit der Bahnspannungsänderung zwischen den beiden vorgenannten Messpunkten ermittelbar. Wieder nimmt die Steuervorrichtung durch die Ansteuerung der Einstellvorrichtungen eine gesteuerte Bahnspannungsänderung um den Betrag H₂ vor, wobei sie das Vorzeichen und den Betrag der Bahnspannungsänderung aufgrund der Messwerte bestimmt. Wieder misst die Steuervorrichtung mit Hilfe der Messvorrichtung M_{1,2} die Änderung der Bahnspannung zwischen den Messpunkten MP_{E} und MP_{F} und stellt hierbei fest, dass sich das Vorzeichen der sich von selbst einstellenden Bahnspannungsänderung M₃ geändert hat und dass die Geschwindigkeit der Bahnspannungsänderung sehr gering ist. Es bedarf also keiner weiteren gesteuerten Bahnspannungsänderungen mehr. Der Betrag, um den die Bahnspannung im Messpunkt MP_{E} unterhalb der sich stationär einstellenden Bahnspannung S liegt, wird im Folgenden Überschwinger genannt. Im Vergleich zu der Situation in Fig. 2 bleibt festzuhalten, dass die Zeitspanne T₂, in der sich der Ausgleichsvorgang der Bahnspannung bis hin zu der stationären Bahnspannung, die in der Zeitspanne T₃ herrscht, vollzieht, sehr viel kürzer ist als in Fig. 2, in der sich diese stationäre Bahnspannung ausschließlich von selbst einstellt. Damit wird bei einer Situation wie in Fig. 3 während des Zeitraums T₂ natürlich auch viel weniger Makulatur gedruckt als bei einer Situation wie in Fig. 2.
Die Figuren 3a und 3b verdeutlichen noch einmal das Anstell- und Ausgleichsverhalten der Druckwerke während der Einstellvorgänge. Im beschriebenen Fall werden die Einstellvorgänge mit Hilfe von Bewegungen der Druckzylinder, in diesem Fall F₂, vorgenommen. Diese Einstellvorgänge sind durch die Pfeile pf symbolisiert. Sie führen zu einer Veränderung der relativen Winkellage der beiden Druckzylinder F₁ und F₂.
Fig. 4 zeigt nochmal einen anderen gesteuerten Ausgleichsvorgang, der mit dem Hub H₃ vorgenommen wird. Im Vergleich zu Fig. 3 wird die Geschwindigkeit des instationären Ausgleichsvorgangs hier noch einmal gesteigert. Der Hub H₃ gleicht fast die gesamte Bahnspannungsdifferenz zwischen dem Messpunkt M_{PH} und der stationären Bahnspannung S aus. Solche Ausgleichsvorgänge können insbesondere dann zustande kommen, wenn der Steuervorrichtung die stationäre Bahnspannung S von Anfang an bekannt ist. So etwas kann der Fall sein, wenn die Steuervorrichtung selbstlernend arbeitet, das heißt, dass der Steuervorrichtung in Form einer Kalibriertabelle, die an einem Druckwerk bei einem Druckwerkauftrag herrschende stationäre Bahnspannung bekannt ist, da eine solche Bahnspannung sich hier schon einmal bei der Abarbeitung eines alten Auftrages eingestellt hat.
Durch die Zusammenschau der Figuren 4, sowie 4a und 4b wird eine besonders vorteilhafte Ausführungsform der Erfindung offenbar:
Während der Phase T1 sind die Formzylinder F1 und F2 von den Presseuren und der Bahn 3 abgehoben. Es ist möglich, entweder durch ein spezielles Vorregisterverfahren (z.B. ein Bahn-Zylinderverfahren) während dieser Phase oder durch ein Vorregistern vor dieser Phase T1 eine Registersolllage zu ermitteln. Normalerweise wäre es dann am Günstigsten, Aufgrund dieser Registersolllage die Winkelstellung der beiden Formzylinder F1 und F2 aufeinander abzustimmen, was in der Regel durch eine dementsprechende Bewegung des hinteren Zylinders - hier F2 - geschieht. Dies kann auch in Zusammenhang mit dem vorgestellten Verfahren geschehen. Jedoch ist es günstiger, statt der exakten Registersolllage RF der beiden Zylinder zueinander, eine Winkellage voreinzustellen, die von der Solllage RF um einen Winkel α abweicht. Eine Drehung um den Winkel α ist in Andruckstellung (Figur 4b) geeignet, den Hub H3 im Verlauf der Bahnspannung einzustellen, wie dies in Figur 4 gezeigt ist. Der durch den Hub H3 dargestellte aktive Ausgleichsvorgang wird - wie in Figur 4b dargestellt - durch eine Winkeldrehung um -α - das heißt eine Drehung um den Winkel α in die umgekehrte Richtung - ausgeglichen. Der Steuervorrichtung der Druckmaschine ist hierbei in der Regel die nötige stationäre Bahnspannung S bekannt. Durch ein Messen einer während des Zeitraumes T2 vorherrschenden Bahnspannung ist es ein Leichtes, den nötigen Bahnspannungshub H3 zu ermitteln.
Auch schon bevor diese Messung erfolgt, kann der Steuervorrichtung durch Abschätzen oder durch empirische Werte (Messwerte bei alten ggf. ähnlichen Druckaufträgen, die Bahnspannung nach dem Anstellen kann auch immer ähnlich sein) ein solcher Bahnspannungshub beziehungsweise die sich automatisch einstellende Bahnspannung bekannt sein. In diesen Fällen beinhaltet das erfindungsgemäße Verfahren damit auch Messvorgänge, auch wenn diese bei bereits abgearbeiteten Druckvorgängen stattgefunden haben. Eine zur Durchführung dieser Verfahren geeignete Druckmaschine umfasst daher auch solche Messgeräte. Allerdings erscheint es auch möglich ein solches Verfahren zumindest in einem oder einigen Bahnführungsabschnitten wenn nicht gar in der ganzen Druckmaschine durchzuführen, ohne dort Messungen durchzuführen oder ohne die betreffenden Bahnführungsabschnitte A_{n,m} mit entsprechenden Bahnspannungsmessvorrichtungen zu beaufschlagen. In diesem Fall müssten berechnete und oder empirische Werte (z. B. anderer Maschinen) den Hintergrund der Einstellung bilden.

Der mit dem Hub H3 korrespondierende Winkel α ist der Druckmaschine entweder ebenfalls bekannt oder er wird durch bekannte physikalische Zusammenhänge wie das Hooksche Gesetz ermittelt. Hierbei ist eine möglichst genaue Kenntnis von Materialparametern (wie des Elastizitätsmoduls) der Bedruckstoffbahn 3 von Vorteil.

Der Ablauf des in den Figuren 4, 4a und 4b gezeigten Verfahrens lässt sich wie folgt zusammenfassen:
- die Einstellung der Bahnspannung wird nach der Durchführung eines Vorregisterverfahrens durchgeführt, in dem eine Registersolllage RF festgestellt, nicht aber notwendigerweise eingestellt wird,
- die das Druckbild tragenden Zylinder (Fₙ) werden vor dem Einstellvorgang vorpositioniert (um den Winkel α gegenüber der Registersolllage), wobei diese Vorpositionierung vorzugsweise vorgenommen wird, während der betreffende, das Druckbild tragende Zylinder von der Bahn (3) abgehoben ist,
- die das Druckbild tragenden Zylinder (Fₙ) die vor dem Einstellvorgang um den Betrag (Winkel α) vorpositioniert wurden, der zu den Einstellungen notwendig ist, werden eingestellt (insbesondere zum Zwecke der Regelung der Bahnspannung auf den angegebenen Wert der stationären Bahnspannung S durch Drehung um -α), wobei das Vorzeichen der Vorpositionierung und der Einstellung unterschiedlich ist,
- so dass die vorher ermittelte Längsregisterregistersollage RS eingestellt wird.

Oben wird der Begriff "Einstellung" oder "Einstellvorgang" vornehmlich für die Einstellung der Bahnspannung verwendet.
Das Drehen des oder der Druckplattenzylinder in die Registersolllage kann bereits vor der der Vorpositionierung vorgenommen werden. Jedoch erscheint es vorteilhaft, direkt diejenige Winkellage der benachbarten und aufeinander folgenden Druckplattenzylinder herbeizuführen, die sich ergibt, wenn zu der Registersolllage RS die Voreinstellung (um den Winkel α) hinzutritt (Vorpositionierung um den Winkel α gegenüber der Solllage RF).
Durch dieses Verfahren wird die (normalerweise passiv zustande kommende) "aktive" Einstellung der stationären Bahnspannung erheblich beschleunigt. Daher erscheint bereits die isolierte Anwendung eines jeden der obigen Verfahrensschritte für sich vorteilhaft zu sein. Bei einer Anwendung des gesamten Verfahrens erscheint es auf diese Weise sogar möglich, diese Einstellung vorzunehmen, während ein einziger Bahnabschnitt von der Länge des Bahnweges in der Maschine zwischen Ab- und Aufwicklung die Druckmaschine durchläuft. Darin würde eine ganz erhebliche Einspaarung von Makulatur liegen.
Die vorgenannten Verfahrensschritte können von einer Steuervorrichtung vorgenommen werden, wobei der Begriff "Steuervorrichtung" als funktionaler Ausdruck zu werten ist. In der Regel wird eine Steuervorrichtung in Gestalt eines Industriecomputers als zentrale Einheit, die einen Großteil der zum Betrieb der Druckmaschine nötigen Intelligenz in sich vereint, vorhanden sein. Es sind jedoch auch alle möglichen, dezentraler gestalteten Formen von Steuereinheiten durch diesen Begriff mit umfasst.
Eine Steuereinheit kann mit Steuermitteln, zur automatischen Ausführung von bestimmten Verfahren beaufschlagt werden. Solche Steuermittel können Programmbefehle - also vor allem Software - sein. Solche Steuermittel können jedoch auch Hardwarekomponenten - wie elektronische Bauelemente - wie AND oder NAND Bauteile mit umfassen.

| **Bezugszeichenliste** | |
|---|---|
| 1 | Abwicklung |
| 2 | Pendelwalzensystem |
| 3 | Bedruckstoffbahn |
| 4 | Einzug |
| 5 | Abzug |
| 6 | Aufwicklung |
| 7 | Pendelwalzensystem |
| 8 | Druckmaschine |
| Aₙₘ | Bahnspannungsabschnitt |
| A_{1,2,} ,A_{2,3} | Bahnführungsabschnitt |
| D_{1,2,3} / Dₙ | Druckwerk 1, 2, 3 |
| F_{1,2.3,4}/ Fₙ | Formzylinder 1, 2, 3, 4 |
| H₃ / A_{z} | Hub (hier aktive Bahnspannungsänderung) |
| M_{m,n} | Bahnspannungsmesswalze 0, 1 |
| MP_{A-PH} | Messpunkte |
| P_{1,2,3,4} / Pₙ | Presseur 1, 2, 3, 4 |
| T_{1,2,3} / Tₙ | Zeiträume |
| pf | Pfeil in Richtung der Einstellbewegung der Formzylinders |
| | |
| TR_{1,2,3} | Trocknungseinheit 1, 2, 3 |
| f | Bahnspannungsverlauf, Laufvariable Bahnspannung |
| S | stationäre Bahnspannung |
| | |
| α | Winkel (Betrag) der Voreinstellbewegung des Formzylinders |
| -α | Winkel (Betrag) der Einstellbewegung des Formzylinders |
| | |

## Patentansprüche

1. Vorrichtung zum Messen und Einstellen der Bahnspannung an einer Druckmaschine (8) mit mehreren Farbwerken (Dₙ),
bei der Messmittel (M_{m,n}) zum Messen der Bahnspannung und Einstellmittel (Fₙ) zum Einstellen der Bahnspannung vorgesehen sind,
mit welchen beim Vorliegen instationärer Bahnspannungszustände die Bahnspannung aktiv einstellbar ist,
- zumindest ein Messmittel (M_{m,n}) und zumindest ein Einstellmittel (Fₙ) derart angeordnet sind, dass zwischen den Druckbereichen zweier Farbwerke die Bahnspannung messbar und einstellbar ist,
- wobei eine Steuervorrichtung vorhanden ist, die aufgrund der Messwerte des zumindest einen Messmittels (M_{m,n}) das zumindest eine Einstellmittel ansteuert,
**dadurch gekennzeichnet, dass**
- die Steuervorrichtung derart eingestellt ist, dass
- mit der Steuereinheit die das Druckbild tragenden Zylinder (Fₙ) vor dem Einstellvorgang um einen ersten Winkel (α) vorpositionierbar sind,
- und mit der Steuereinheit die das Druckbild tragenden Zylinder (Fₙ), die vor dem Einstellvorgang um den ersten Winkel (α) vorpositioniert wurden, durch Drehung um einen zweiten Winkel (-α) eingestellbar sind , wobei das Vorzeichen der Vorpositionierung und der Einstellung unterschiedlich ist.

2. Verfahren zum Messen und Einstellen der Bahnspannung an einer Druckmaschine (8) mit mehreren Farbwerken (Dₙ),
bei dem Messmittel (M_{m,n}) zum Messen der Bahnspannung und Einstellmittel (Fₙ) zum Einstellen der Bahnspannung eingesetzt werden, wobei
- das zumindest eine Messmittel (M_{m,n}) Messwerte zu der Bahnspannung zwischen zwei Farbwerken (Dₙ) aufzeichnet,
- und das zumindest eine Einstellmittel die Bahnspannung zwischen den Druckbereichen dieser zwei Farbwerke (Dₙ) aufgrund der Messwerte einstellt,
- wobei eine Steuervorrichtung verwendet wird, die aufgrund der Messwerte des zumindest einen Messmittels (M_{m,n}) das zumindest eine Einstellmittel ansteuert,
**dadurch gekennzeichnet, dass**
- die das Druckbild tragenden Zylinder (Fₙ) vor dem Einstellvorgang vorpositioniert werden, wobei diese Vorpositionierung vorzugsweise vorgenommen wird, während der betreffende, das Druckbild tragende Zylinder von der Bahn (3) abgehoben ist.
- die das Druckbild tragenden Zylinder (Fₙ) vor dem Einstellvorgang um den Winkelbetrag (α) vorpositioniert werden, der zu der Einstellung der Bahnspannung notwendig ist,
- wobei das Vorzeichen der Vorpositionierung (α) und der Einstellung (-α) unterschiedlich ist.

3. Verfahren nach Anspruch 2,
**dadurch gekennzeichnet, dass**
- die Einstellung der Bahnspannung nach der Durchführung eines Vorregisterverfahrens durchgeführt wird,
- bei dem eine Registersolllage ermittelt wird.

4. Verfahren nach Anspruch 2 oder 3,
**dadurch gekennzeichnet, dass**
bei dem Vorregisterverfahren eine mit einer Bahnmarkierung versehene Bedruckstoffbahn durch zumindest zwei Druckwerke (Fₙ) hindurch geführt wird,
wobei der Zeitpunkt des Durchganges der Markierung durch die Druckzonen der zumindest zwei Farbwerke (Dₙ) aufgezeichnet wird
und diese Messwerte von der Maschinensteuerung der Vorregisterung zugrunde gelegt werden.

5. Verfahren nach einem der Ansprüche 2 bis 4
**dadurch gekennzeichnet, dass**
der Maschinensteuerung Richtwerte für die Bahnspannung zwischen den zumindest zwei Farbwerken (Dₙ) bekannt sind und dass die Einstellung zumindest aufgrund der Messwerte und der Richtwerte vorgenommen wird.

6. Verfahren nach einem der Ansprüche 2 bis 5
**dadurch gekennzeichnet, dass**
- die Messvorrichtung (M_{m,n}) während eines instationären Bahnspannungszustandes misst, welches Vorzeichen die sich automatisch einstellende Bahnspannungsänderung hat,
und/oder
- dass die Maschinensteuerung aufgrund der Ursache des instationären Bahnspannungszustandes das Vorzeichen der Bahnspannungsänderung ermittelt,
- dass die Steuervorrichtung daraufhin die Einstellvorrichtungen so ansteuert,
- dass eine gesteuerte Bahnspannungsänderung um einen vorgegebenen Betrag mit dem Vorzeichen der automatischen Bahnspannungsänderung erfolgt.

7. Verfahren nach einem der Ansprüche 2 bis 6 **dadurch gekennzeichnet, dass**
auf die erste gesteuerte Bahnspannungsänderung um einen vorgegebenen Betrag zumindest eine weitere gesteuerte Bahnspannungsänderung erfolgt.

8. Verfahren nach einem der beiden vorstehenden Ansprüche,
**dadurch gekennzeichnet, dass**
- nach einer gesteuerten Bahnspannungsänderung von der zumindest einen Messvorrichtung (M_{m,n}) der sich automatisch einstellenden Bahnspannungsänderung aufgezeichnet wird und dass keine weiteren gesteuerten Bahnspannungsänderungen (Hₙ) mit dem ursprünglichen Vorzeichen mehr vorgenommen werden,
- wenn sich das Vorzeichen der sich automatisch einstellenden Bahnspannungsänderung ändert oder wenn keine sich automatisch einstellende Bahnspannungsänderung mehr messbar ist.

9. Verfahren nach dem vorstehenden Anspruch,
**dadurch gekennzeichnet, dass**
die Steuervorrichtung den Betrag und das Vorzeichen der Einstellvorgänge (Hₙ), die durchgeführt werden, bis sich das Vorzeichen der sich automatisch einstellenden Bahnspannungsänderung ändert oder bis keine sich automatisch einstellenden Bahnspannungsänderung mehr messbar sind, in einer Speichereinheit aufzeichnen und Einstellungen dieses Betrages und/oder Vorzeichens bei dem späteren Auftreten eines instationären Bahnspannungszustandes vornimmt.

10. Verfahren nach einem der Ansprüche 2 bis 9
**dadurch gekennzeichnet, dass**
die Steuervorrichtung über ein Kalkulationsmodul verfügt, das aus gemessenen Werten der Bahnspannung in einem stationären Zustand bei dem sich automatisch einstellende Bahnspannungsänderung pro Zeiteinheit unterhalb gewisser Sollwerte liegt und den aktuellen Messwerten der Bahnspannung Betrag und Vorzeichen der gesteuerten Einstellvorgänge errechnet.

11. Verfahren nach dem vorstehenden Anspruch,
**dadurch gekennzeichnet, dass**
die Kalkulationseinheit bei der Berechnung des Betrages und Vorzeichens der Einstellvorgänge spezifische Daten des Druckauftrages - wie die Art und Dicke der bedruckten Materialien - berücksichtigt.

12. Verfahren nach dem vorstehenden Anspruch,
**dadurch gekennzeichnet, dass**
in der Speichervorrichtung der Betrag und das Vorzeichen erfolgter oder errechneter Einstellvorgänge spezifischen Daten des Druckauftrages - wie der Art und der Dicke der bedruckten Materialien (3) - bei dem die betreffenden Einstellungen vorgenommen wurden, zugeordnet werden.

13. Verfahren nach einem der vorstehenden Ansprüche 2 bis 12
**dadurch gekennzeichnet, dass**
die Messungen und die Einstellungen in den Bereichen zwischen zwei direkt benachbarten Farbwerken (Dₙ) vorgenommen werden.

14. Verfahren nach dem vorstehenden Anspruch,
**dadurch gekennzeichnet, dass**
die Messungen und die Einstellungen in zumindest zwei Bereichen in der Reihenfolge vorgenommen werden, in der die Bedruckstoffbahn (3) die Maschine durchläuft.

## Claims

1. Device for measuring and setting the web tension on a printing press (8) having a plurality of inking units (Dₙ),
in which measuring means (M_{m,n}) for measuring the web tension and setting means (Fₙ) for setting the web tension are provided,
with which, in the event that non-steady web tension conditions are present, the web tension can be set actively,
- at least one measuring means (M_{m,n}) and at least one setting means (Fₙ) being arranged in such a way that the web tension can be measured and set between the printing regions of two inking units,
- there being a control device which activates the at least one setting means on the basis of the measured values from the at least one measuring means (M_{m,n}),
**characterized in that**
- the control device is set in such a way that
- by using the control unit, the cylinders (Fₙ) carrying the printing image can be pre-positioned by a first angle (a) before the setting operation,
- and by using the control unit, the cylinders (Fₙ) carrying the printing image which have been pre-positioned by the first angle (a) before the setting operation can be set by means of rotation through a second angle (-a), the sign of the pre-positioning and of the setting being different.

2. Method for measuring and setting the web tension on a printing press (8) having a plurality of inking units (Dₙ),
in which measuring means (M_{m,n}) for measuring the web tension and setting means (Fₙ) for setting the web tension are used,
- the at least one measuring means (M_{m,n}) recording measured values relating to the web tension between two inking units (Dₙ),
- and the at least one setting means setting the web tension between the printing regions of these two inking units (Dₙ) on the basis of the measured values,
- use being made of a control device which activates at least one setting means on the basis of the measured values from the at least one measuring means (M_{m,n}),
**characterized in that**
- the cylinders (Fₙ) carrying the printing image are pre-positioned before the setting operation, this pre-positioning preferably being carried out while the relevant cylinder carrying the printing image is lifted off the web (3),
- the cylinders (Fₙ) carrying the printing image are pre-positioned before the setting operation by the angular amount (a) which is needed to set the web tension,
- the sign of the pre-positioning (a) and of the setting (-a) being different.

3. Method according to Claim 2,
**characterized in that**
- the setting of the web tension is carried out after a pre-registering method has been carried out,
- in which a register reference position is determined.

4. Method according to Claim 2 or 3,
**characterized in that**
during the pre-registering method, a printing material web provided with a web marking is led through at least two printing units (Fₙ),
the time of the passage of the marking through the printing zones of the at least two inking units (Dₙ) being recorded,
and these measured values being used by the machine control system as a basis for the pre-registering.

5. Method according to one of Claims 2 to 4,
**characterized in that**
the machine control system has knowledge of guide values for the web tension between the at least two inking units (Dₙ), and **in that** the setting is carried out at least on the basis of the measured values and the guide values.

6. Method according to one of Claims 2 to 5,
**characterized in that**
- during a non-steady web tension condition, the measuring device (M_{m,n}) measures the sign which the web tension change that is automatically being set has,
and/or
- **in that** the machine control system determines the sign of the web tension change on the basis of the cause of the non-steady web tension condition,
- **in that** the control device then activates the setting devices in such a way
- that a controlled web tension change by a predefined amount with the sign of the automatic web tension change takes place.

7. Method according to one of Claims 2 to 6,
**characterized in that**
the first controlled web tension change by a predefined amount is followed by at least one further controlled web tension change.

8. Method according to one of the two preceding claims
**characterized in that**
- after a controlled web tension change, the web tension change that is automatically being set is recorded by the at least one measuring device (M_{m,n}), and **in that** no more further controlled web tension changes (Hₙ) having the original sign are carried out
- if the sign of the web tension change that is automatically being set changes or if no web tension change that is automatically being set can still be measured.

9. Method according to the preceding claim,
**characterized in that**
the control device records in a memory unit the amount and the sign of the setting operations (Hₙ) which are carried out until the sign of the web tension change that is automatically being set changes or until no web tension change that is automatically being set can still be measured, and carries out settings of this amount and/or sign during the subsequent occurrence of a non-steady web tension condition.

10. Method according to one of Claims 2 to 9,
**characterized in that**
the control device has a calculation module which uses measured values of the web tension in a steady condition in which a web tension change per unit time that is automatically being set lies below certain setpoints, and the current measured values of the web tension, to calculate the amount and sign of the controlled setting operations.

11. Method according to the preceding claim,
**characterized in that**
during the calculation of the amount and sign of the setting operations, the calculation unit takes into account specific data about the print job - such as the type and thickness of the printed materials.

12. Method according to the preceding claim
**characterized in that**
in the memory device, the amount and the sign of setting operations carried out or calculated are assigned to specific data about the print job - such as the type and thickness of the printed materials (3) - in which the relevant settings were carried out.

13. Method according to one of the preceding Claims 2 to 12,
**characterized in that**
the measurements and the settings are carried out in the regions between two directly adjacent inking units (Dₙ).

14. Method according to the preceding claim,
**characterized in that**
the measurements and the settings are carried out in at least two regions in the order in which the printing material web (3) runs through the machine.

## Revendications

1. Dispositif de mesure et de réglage de la tension de bande à une imprimante (8) avec plusieurs mécanismes d'encrage (Dₙ),
dans lequel sont prévus des moyens de mesure (M_{m,n}) pour la mesure de la tension de la bande et des moyens de réglage (Fₙ) pour le réglage de la tension de la bande, au moyen desquels, lorsque des états de tension de bande non stationnaires sont présents, la tension de bande peut être réglée activement,
- au moins un moyen de mesure (M_{m,n}) et au moins un moyen de réglage (Fₙ) sont disposés de façon que, entre les zones d'impression de deux mécanismes d'encrage, la tension de bande peut être mesurée et réglée,
- où un dispositif de commande est prévu qui commande, sur la base des valeurs de mesure du au moins un moyen de mesure (M_{m,n}), le au moins un moyen de réglage,
**caractérisé en ce que**
- le dispositif de commande est réglé de façon que
- par l'unité de commande, les vérins (Fₙ) portant l'image d'impression, avant l'opération de réglage, peuvent être pré-positionnés selon un premier angle (α),
- et par l'unité de commande, les vérins (Fₙ) portant l'image d'impression, qui ont été pré-positionnés avant l'opération de réglage selon le premier angle (α), sont réglables par une rotation autour d'un deuxième angle (-α), où le signe du pré-positionnement et du réglage est différent.

2. Procédé de mesure et de réglage de la tension de bande à une imprimante (8) avec plusieurs mécanismes d'encrage (Dₙ), dans lequel sont utilisés des moyens de mesure (M_{m,n}) pour mesurer la tension de bande et des moyens de réglage (Fₙ) pour le réglage de la tension de bande, où
- le au moins un moyen de mesure (M_{m,n}) enregistre des valeurs de mesure se rapportant à la tension de la bande entre deux mécanismes d'encrage (Dₙ),
- et le au moins un moyen de réglage règle la tension de bande entre les zones d'impression de ces deux mécanismes d'encrage (Dₙ) sur la base des valeurs de mesure,
- où un dispositif de commande est utilisé qui commande sur la base des valeurs de mesure du au moins un moyen de mesure (M_{m,n}) le au moins un moyen de réglage,
**caractérisé en ce que**
- les vérins (Fₙ) portant l'image d'impression sont pré-positionnés avant l'opération de réglage, où ce prépositionnement est exécuté de préférence pendant que le vérin concerné, portant l'image d'impression, est relevé de la bande (3);
- les vérins (Fₙ) portant l'image d'impression, avant l'opération de réglage, sont pré-positionnés selon la valeur d'angle (α) qui est nécessaire pour le réglage de la tension de bande,
- où le signe du pré-positionnement (α) et du réglage (-α) est différent.

3. Procédé selon la revendication 2, **caractérisé en ce que**
- le réglage de la tension de bande est exécuté après l'exécution d'un procédé de pré-repérage,
- lors duquel une position de consigne de repérage est déterminée.

4. Procédé selon la revendication 2 ou 3, **caractérisé en ce que** lors du procédé de pré-repérage, une bande de matériau d'impression pourvue d'un marquage de bande est amenée à passer à travers au moins deux mécanismes d'encrage (Fₙ), où l'instant du passage du marquage à travers les zones d'impression des au moins deux mécanismes d'encrage (Dₙ) est enregistré, et par la commande de la machine, le pré-repérage est basé sur ces valeurs de mesure.

5. Procédé selon l'une des revendications 2 à 4, **caractérisé en ce que** la commande de machine dispose de valeurs indicatives pour la tension de bande entre les au moins deux mécanismes d'encrage (Dₙ), et **en ce que** le réglage est exécuté au moins sur la base des valeurs de mesure et des valeurs indicatives.

6. Procédé selon l'une des revendications 2 à 5, **caractérisé en ce que**
- le dispositif de mesure (M_{m,n}) mesure, pendant un état de tension de bande non stationnaire, le signe que présente la modification de tension de bande se réglant automatiquement,
et/ou
- **en ce que** la commande de machine détermine sur la base de la cause de l'état de tension de bande non stationnaire le signe de la modification de tension de bande,
- **en ce que** le dispositif de commande commande ensuite les dispositifs de réglage de façon
- qu'une modification de tension de bande commandée ait lieu selon une quantité donnée avec le signe de la modification de tension de bande automatique.

7. Procédé selon l'une des revendications 2 à 6, **caractérisé en ce que** la première modification de tension de bande commandée selon une valeur prédéterminée est suivie d'au moins une autre modification de tension de bande commandée.

8. Procédé selon l'une des deux revendications précédentes, **caractérisé en ce que**
- après une modification de tension de bande commandée, le au moins un dispositif de mesure (M_{m,n}) enregistre la modification de tension de bande se produisant automatiquement, et que d'autres modifications de tension de bande commandées (Hₙ) ne sont plus exécutées avec le signe initial,
- lorsque le signe de la modification de tension de bande se produisant automatiquement se modifie ou lorsqu'on ne peut plus mesurer de modification de tension de bande se produisant automatiquement.

9. Procédé selon la revendication précédente, **caractérisé en ce que** le dispositif de commande enregistre la valeur et le signe des opérations de réglage (Hₙ) qui sont exécutées jusqu'à ce que le signe de la modification de tension de bande se produisant automatiquement se modifie ou jusqu'à ce qu'on ne puisse plus mesurer des modifications de tension de bande se produisant automatiquement, dans une unité de stockage, et exécute des réglages de cette valeur et/ou signe lors d'une apparition ultérieure d'un état de tension de bande non stationnaire.

10. Procédé selon l'une des revendications 2 à 9, **caractérisé en ce que** le dispositif de commande dispose d'un module de calcul qui, à partir de valeurs mesurées de la tension de bande dans un état stationnaire, dans lequel une modification de tension de bande se produisant automatiquement par unité de temps est sous certaines valeurs de consigne et les valeurs de mesure actuelles de la tension de bande, calcule la valeur et le signe des opérations de réglage commandées.

11. Procédé selon la revendication précédente, **caractérisé en ce que** l'unité de calcul, lors du calcul de la valeur et du signe des opérations de réglage, prend en considération des données spécifiques de la commande d'impression, comme le type et l'épaisseur des matériaux imprimés.

12. Procédé selon la revendication précédente, **caractérisé en ce que** dans le dispositif de stockage, la valeur et le signe d'opérations de réglage exécutées ou calculées sont associés à des données spécifiques de la commande d'impression, comme le type et l'épaisseur des matériaux imprimés (3), dans lequel les réglages concernés ont été exécutés.

13. Procédé selon l'une des revendications précédentes 2 à 12, **caractérisé en ce que** les mesures et les réglages sont exécutés dans les zones entre deux mécanismes d'encrage (Dₙ) directement avoisinants.

14. Procédé selon la revendication précédente, **caractérisé en ce que** les mesures et les réglages sont exécutés dans au moins deux zones dans l'ordre dans lequel la bande de matériau d'impression (3) traverse la machine.
